# EUROPÄISCHE PATENTSCHRIFT

(11) **EP 0 084 676 B1**
(45) Veröffentlichungstag und Bekanntmachung des Hinweises auf die Patenterteilung: **03.06.1987**
(21) Anmeldenummer: 82111999.7
(22) Anmeldetag: 24.12.1982
(51) Int. Cl.: B25B 23/142

(54) **Drehmoment-Schraubenschlüssel, insbesondere für Radmuttern**
Torque wrench, in particular for wheel nuts
Clé dynamométrique, en particulier pour écrous de roue

(30) Priorität: 27.01.1982 CH 494/82
(43) Veröffentlichungstag der Anmeldung: 03.08.1983
(73) Patentinhaber: Elora-Werkzeugfabrik GmbH, D-42899 Remscheid (DE)
(72) Erfinder: Hosig, Silvio, CH-7499 Scharans (CH); Rauch, Erich, Jr., CH-5630 Remscheid 11 (DE)
(74) Vertreter: Patentanwälte Dr. Solf & Zapf

## Beschreibung

Die vorliegende Erfindung betrifft einen Drehmoment-Schraubenschlüssel, insbesondere zum Anziehen und Lösen von Radmuttern eines Kraftfahrzeuges, bestehend aus einem Biegestab mit daran einseitig befestigtem Drehmoment-Anzeigestab, der mit einem am Biegestab angeordneten akustischen Signalgeber derart zusammenwirkt, dass letzterer bei Erreichen eines vorbestimmten Drehmomentes ein akustisches Signal abgibt.

Ein derartiger Drehmoment-Schraubenschlüssel ist aus der FR-A 2397920 bekannt. Dieser Schraubenschlüssel besteht aus einem Mitnehmerkopf für Schlüsseleinsätze, mit dem ein Mitnehmerhebel einstückig verbunden ist. Eine Verlängerung des Mitnehmerhebels bildet einen Drehmoment-Anzeigestab, der zwischen zwei Antriebshebeln mit rechteckförmigem Querschnitt angeordnet ist. Der Mitnehmerhebel bzw. dessen Verlängerung ist mit dem zweiteiligen Antriebshebel, der einen Biegestab bildet, über ein Gelenk verbunden. Ein Einstellschieber ist längsverschiebbar, die Verlängerung und den Antriebshebel umschliessend, auf dem Drehmoment-Schlüssel gelagert und dient als Einstellmöglichkeit der Länge des Biegestabes, und somit zur Einstellbarkeit des anzuzeigenden Drehmomentes. An dem Biegestab, d. h. an dem daran befestigten Griff, ist als Signalgeber ein unter Vorspannung einer Spiralfeder stehender Hammer vorgesehen, der mit dem Drehmoment-Anzeigestab zusammenwirkt. Durch federnde Verformung des Biegestabes gleitet der Hammer mit einer Schrägfläche über eine Anschlagfläche des Drehmoment-Anzeigestabes, bis der Hammer auf das Ende des Drehmoment-Anzeigestabes aufschlägt und so ein Signalgeräusch abgibt. Dieses Signalgeräusch ist jedoch relativ leise, weshalb sich der bekannte Schraubenschlüssel nicht oder nur bedingt für die spezielle Anwendung zum Anziehen und Lösen von Radmuttern eines Kraftfahrzeuges eignet, da in den meisten Fällen eines aufgrund einer Reifenpanne erforderlichen Radwechsels dieser am Strassenrand durchgeführt werden muss, wo es durch andere Verkehrsteilnehmer zu einer Geräuschbelästigung kommt, die die Wahrnehmung des akustischen Signalgeräusches erschwert. Ein Überhören des Signals führt aber zu einem Anziehen der jeweiligen Schraubverbindung mit einem falschen Drehmoment.

Der vorliegenden Erfindung liegt demgegenüber die Aufgabe zugrunde, einen Drehmoment-Schraubenschlüssel der gattungsgemässen Art anzugeben, der bei einem vorbestimmten Drehmoment ein lautes, auch bei Störgeräuschen gut wahrnehmbares akustisches Signal erzeugt.

Erfindungsgemäss wird dies dadurch erreicht, dass der akustische Signalgeber von einem als Resonanzkörper ausgebildeten Gehäuse umgeben ist, das ein konkav gebogenes Wandteil zur gerichteten Schallreflexion und eine dem Wandteil gegenüberliegende Schall-Emissionsöffnung aufweist. Durch diese vorteilhafte Ausbildung wird das durch den Signalgeber erzeugte Signalgeräusch durch Resonanzschwingung des Gehäuses verstärkt und gerichtet nach aussen abgestrahlt. Dabei ist es besonders vorteilhaft, wenn der akustische Signalgeber ein mit einer flachen Wölbung zu einer Membran vorgespanntes Federblatt ist, dessen eines Ende im Handgriff des Biegestabes eingespannt ist und dessen freies Ende mit einem am Drehmoment-Anzeigestab angeordneten Nocken zusammenwirkt. Ein derartiger Signalgeber erzeugt ohnehin bereits ein gegenüber dem aus dem Stand der Technik bekannten Signalgeber sehr viel lauteres Signalgerausch, das durch das erfindungsgemässe Gehäuse noch verstärkt wird, so dass es für den Benutzer des erfindungsgemässen Drehmoment-Schraubenschlüssels auch bei vorhandenen Nebengeräuschen praktisch unüberhörbar ist. Weitere vorteilhafte Ausgestaltungsmerkmale der Erfindung sind in den Unteransprüchen enthalten.

Anhand der Zeichnung soll im folgenden die

Erfindung beispielhaft näher erläutert werden. Dabei zeigen:
Fig. 1 eine Seitenansicht eines Drehmoment-Schraubenschlüssels der vorliegenden Erfindung,
Fig. 2 eine gegenüber Fig. 1 vergrösserte Detailansicht mit Teilschnitt längs der Linie 11-11 gemäss Fig. 1 und
Fig. 3 einen Schnitt längs der Linie 111-111 gemäss Fig. 2.

Der erfindungsgemässe Drehmoment-Schraubenschlüssel besteht aus einem im Querschnitt rechteckig ausgebildeten Biegestab 13 und einem mit diesem einendig fest verbundenen Drehmoment-Anzeigestab 22. Wie Fig. 1 zeigt, ist der Biegestab 13 an einem Ende mit einem Handgriff 33 und am anderen, gegenüberliegenden Ende gekrümmt ausgebildet und mit einer Aufsteckvorrichtung 15 für die Aufnahme eines Schraubenschlüssels 16, der sogenannten Nuss, versehen.

Diese am Biegestab 13 angeordnete Aufsteckvorrichtung 15 ermöglicht in vorteilhafter Weise ein leichtes Auswechseln des sich jeweils im Einsatz befindlichen Schraubenschlüssels 16 gegen einen grösseren oder kleineren, wodurch der Anwendungsbereich des erfindungsgemässen Biegestabes 13 erheblich erweitert werden kann. Im an den Handgriff 33 angrenzenden Bereich des Biegestabes 13 ist ein akustischer Signalgeber 20 angeordnet. Der Drehmoment-Anzeigestab 22 besteht in vorteilhafter Weise aus einem relativ dünnen Flacheisen, welches in der Breite etwa der Breite des Biegestabes 13 entspricht.

Der akustische Signalgeber 20 ist vorteilhaft als ein mit einer flachen Wölbung 36 zu einer Membran 43 vorgespanntes Federblatt 28 augebildet, dessen eines Ende 45 im Handgriff 33 des Biegestabes 13 eingespannt und dessen freies Ende 44 mit einem am Drehmoment-Anzeigestab 22 angeordneten Nocken 29 zusammenwirkt.

In der in Fig. 2 dargestellten Position befindet sich der Biegestab 13 im unbelasteten Zustand. Bei entsprechender Belastung des Biegestabes 13, und zwar beim Anziehen einer Schraubenmutter, ergibt sich zwischen dem Biegestab 13 und dem Drehmoment-Anzeigestab 22 eine Relativbewegung in Richtung des Pfeiles 39. Dabei bewirkt der Betätigungs-Nocken 29 eine Beugung des am Ende 45 eingespannten Federblattes 28. Der Nokken 29, der mit dem fingerförmigen Fortsatz 48 auf das Federblatt 28 einwirkt, erzeugt dabei in diesem entgegengesetzt dem inneren, durch die flache Wölbung 36 der Membran 43 bestehenden Spannungszustand eine sich mit zunehmender Durchbiegung des Federblattes vergrössernde Gegenspannung. Nach Erreichen eines Gleichgewichtszustandes zwischen dem äusseren und dem bestehenden inneren Spannungszustand, springt die als Membran 43 ausgebildete Wölbung 36 in der Fläche des Federblattes 28 unter spontaner Spannungsverringerung um und erzeugt dabei einen scharfen Knall, ähnlich einem Peitschen- oder Schussknall. Bei Entlastung des Biegestabes 13 und Zurückbewegung in die Neutralstellung nimmt das Federblatt 28 bei zunehmender Biegeentlastung die ursprüngliche Lage und Form wieder ein, wobei es ebenfalls mit einem Knall wieder in die Neutralstellung zurückspringt.

Derartige, zur Erzeugung eines Knallgeräusches verwendete Feder-Membranen finden bekanntlich auch bei Kinderspielzeug unter der Bezeichnung «Knall-Frosch» Verwendung.

Der Vorteil einer Anwendung auf den Signalgeber 20 der vorliegenden Erfindung beruht darin, dass das in der beschriebenen Weise erzeugte Knallgeräusch unüberhörbar laut ist und dass der Auslösepunkt für das Überspringen der Feder 28 äusserst exakt einstellbar ist.

Erfindungsgemäss ist es von Vorteil, wenn das den Biegestab aufnehmende Ende 47 des Handgriffes 33 zu einem den Signalgeber 20, 28, 29 und das freie Ende 46 des Drehmoment-Anzeigestabes 22 umgebenden Gehäuse 30 ausgebildet ist, wobei im Inneren des Gehäuses 30 eine Führung 42 zum Einspannen des Federblattes 28 angeordnet ist. Dadurch ist der Signalgeber 20, 28, 29 optimal geschützt und kann nicht so leicht durch äussere Einwirkungen oder Manipulation verändert werden. Mit Vorteil ist dabei auch das Gehäuse 30 als Resonanzkörper mit einem halbkreisförmig gebogenen Wandteil 38 zu gerichteten Schallreflexion ausgebildet. Diesem Wandteil 38 gegenüberliegend ist eine Schall-Emissionsöffnung 40 vorgesehen, welche vorteilhaft mit einem Verschlussstück 37, das von einer Vielzahl kleiner Schall-Emissionsöffnungen 41 durchsetzt wird, verschlossen ist.

Sowohl die ästhetische Wirkung des Drehmoment-Schraubenschlüssels als auch der Bedienungskomfort werden vorteilhaft dadurch verbessert, dass zwischen dem Griffstück 34 des Handgriffs 33 und dem Gehäuseteil 30 des Handgriffs 33 ein Flansch 35 angeordnet ist.

Eine sehr vorteilhafte und preisgünstige Fertigung des in den Fig. 1 bis 3 dargestellten Signalgebers 20 wird dadurch erreicht, dass einerseits das Federblatt 28 in eine im Kunststoffmaterial des Gehäuses 30 eingeformte Führung 42 eingespannt und darin unkompliziert befestigt ist, und dass andererseits der Nocken 29 ein mit einer Führung 29' mit Festsitz auf das freie Ende 46 des Drehmoment-Anzeigestabes aufgeschobener Kunststoff-Formkörper ist, der einen fingerförmigen Fortsatz 48 zur Einwirkung auf das Federblatt 28 des Signalgebers 20 besitzt.

Insgesamt zeichnet sich demnach der erfindungsgemäss ausgebildete Drehmoment-Schraubenschlüssel nicht nur durch seine überzeugend einfache und unkomplizierte Gestaltung sowie preisgünstige Herstellbarkeit aus, sondern er ermöglicht auch aufgrund seiner übersichtlichen und narrensicheren Handhabung das richtige Anziehen von Schraubenmuttern beliebiger Form und Grösse mit einem jeweils exakt vorgegebenen Drehmoment, und zwar für jedermann. Das Gerät ist daher als Bordwerkzeug für Kraftfahrzeuge ideal geeignet.

## Patentansprüche

1.Drehmoment-Schraubenschlüssel, insbesondere zum Anziehen und Lösen von Radmuttern eines Kraftfahrzeuges, bestehend aus einem Biegestab (13) mit daran einseitig befestigtem Drehmoment-Anzeigestab (22), der mit einem am Biegestab (13) angeordneten akustischen Signalgeber (20) derart zusammenwirkt, dass letzterer bei Erreichen eines vorbestimmten Drehmomentes ein akustisches Signal abgibt, dadurch gekennzeichnet, dass der akustische Signalgeber (20) von einem als Resonanzkörper ausgebildeten Gehäuse (30) umgeben ist, das ein konkav gebogenes Wandteil (38) zur gerichteten Schallreflexion und eine dem Wandteil (38) gegenüberliegende Schall-Emissionsöffnung (40) aufweist.

2. Drehmoment-Schraubenschlüssel nach Anspruch 1, dadurch gekennzeichnet, dass der akustische Signalgeber (20) ein mit einer flachen Wölbung (36) zu einer Membran (43) vorgespanntes Federblatt (28) ist, dessen eines Ende (45) im Handgriff (33) des Biegestabes (13) eingespannt ist und dessen freies Ende (44) mit einem am Drehmoment-Anzeigestab (22) angeordneten Nocken (29) zusammenwirkt.

3. Drehmoment-Schraubenschlüssel nach Anspruch 1 oder 2, dadurch gekennzeichnet, dass das den Signalgeber (20) umgebende Gehäuse (30) durch eine in Richtung des Biegestabes (13) angeordnete axiale Verlängerung des Handgriffs (33) gebildet ist.

4. Drehmoment-Schraubenschlüssel nach Anspruch 2 oder 3, dadurch gekennzeichnet, dass im Inneren des Gehäuses (30) eine Führung (42) zum Einspannen des Federblattes (28) angeordnet ist.

5. Drehmoment-Schraubenschlüssel nach einem oder mehreren der Ansprüche 1 bis 4, dadurch gekennzeichnet, dass die Schall-Emissionsöffnung (40) des Gehäuses (30) durch ein von einer Vielzahl kleiner Schall-Emissionsöffnungen (41) durchsetztes Verschlussstück (37) verschliessbar ist.

6. Drehmoment-Schraubenschlüssel nach einem oder mehreren der Ansprüche 3 bis 5, dadurch gekennzeichnet, dass der Handgriff (33) zwischen seinem als Griffstück (34) dienenden Teil und dem als Gehäuse (30) dienenden Teil einen Flansch (35) aufweist.

7. Drehmoment-Schraubenschlüssel nach Anspruch 2, dadurch gekennzeichnet, dass der Nokken (29) ein mit einer Führung (29') im Festsitz auf das freie Ende (46) des Drehmoment-Anzeigestabes (22) aufgeschobener Kunststoff-Formkörper ist, der einen fingerförmigen Fortsatz (48) zur Einwirkung auf das Federblatt (28) besitzt.

## Claims

1. Torque wrench, especially for tightening and loosening wheel nuts of a motor vehicle, consisting of a bending bar (13) with a torque indicator bar (22) which is fastened to the latter on one side and which interacts with an acoustic signal generator (20) arranged on the bending bar (13), in such a way that the said signal generator (20) emits an acoustic signal when a predetermined torque is reached, characterized in that the acoustic signal generator (20) is surrounded by a housing (30) which is designed as a resonant body and which has a concavely curved wall part (38) for directional sound reflection and a sound emission orifice (40) located opposite the wall part (38).

2. Torque wrench according to Claim 1, characterized in that the acoustic signal generator (20) is a spring leaf (28) which is prestressed into a diaphragm (43) by means of a low arch (36) and of which one end (45) is clamped in the handle (33) of the bending bar (13) and the free end (44) interacts with a cam (29) arranged on the torque indicator bar (22).

3. Torque wrench according to Claim 1 or 2, characterized in that the housing (30) surrounding the signal generator (20) is formed by an axial extension of the handle (33), the said axial extension being arranged in the direction of the bending bar (13).

4. Torque wrench according to Claim 2 or 3, characterized in that a guide (42) for clamping the spring leaf (28) is arranged inside the housing (30).

5. Torque wrench according to one or more of Claims 1 to 4, characterized in that the sound emission orifice (40) of the housing (30) can be closed by a closing piece (37) perforated with a plurality of small sound emission orifices (41).

6. Torque wrench according to one or more of Claims 3 to 5, characterized in that the handle (33) has a flange (35) between its part serving as a gripping piece (34) and the part serving as a housing (30).

7. Torque wrench according to Claim 2, characterized in that the cam (29) is a plastic moulding which is pushed by a guide (29') to fit firmly on the free end (46) of the torque indicator bar (22) and which has a finger-shaped projection (48) for acting on the spring leaf (28).

## Revendications

1. Clé à vis à moment de torsion, en particulier pour serrer et desserrer les écrous des roues d'un véhicule, comprenant une tige cambrée (13) sur laquelle est fixée par un côté une tige (22) indiquant le moment de torsion et coopérant avec un émetteur de signaux acoustiques (20) disposé sur la tige cambrée, de manière telle qu'il émette un signal acoustique lorsqu'un moment de torsion prédéterminé est atteint, caractérisée en ce que l'émetteur de signaux acoustiques (20) est entouré d'un boîtier (30) faisant office de corps de résonance et présentant une paroi (38) recourbée de manière concave, afin d'obtenir une réflexion acoustique dirigée et une ouverture (40) située à l'opposé de la paroi (38) et servant à l'émission de sons.

2. Clé à vis à moment de torsion selon la revendication 1, caractérisée en ce que l'émetteur de signaux acoustiques (20) est une lame (28) dont une légère incurvation (36) sous précontrainte forme une membrane (43), une extrémité (45) de cette lame étant enserrée dans la poignée (33) de la tige cambrée (13) et l'extrémité libre (44) coopérant avec une came (29) disposée sur la tige d'indication du moment de torsion (22).

3. Clé à vis à moment de torsion selon la revendication 1 ou 2, caractérisée en ce que le boîtier (30) entourant l'émetteur de signaux (20) est constitué par un prolongement axial de la poignée (33) s'étendant dans la dirction de la tige cambrée.

4. Clé à vis à moment de torsion selon la revendication 2 ou 3, caractérisée en ce qu'à l'intérieur du boîtier (30) il est prévu un dispositif de guidage (42) pour enserrer la lame de ressort (28).

5. Clé à vis à moment de torsion selon l'une ou plusieurs des revendications 1 à 4, caractérisée en ce que la fenêtre d'émission de sons (40) du boîtier (30) peut être fermée par un organe de fermeture (37) présentant une pluralité de petites ouvertures (41) d'émission du son.

6. Clé à vis à moment de torsion selon l'une ou plusieurs des revendications 3 à 5, caractérisée en ce que la poignée (33) présente une collerette (35) entre sa portion (34) servant de poignée et la portion (30) faisant office de boîtier.

7. Clé à vis à moment de torsion selon la revendication 2, caractérisée en ce que la came (29) est un corps moulé en matière synthétique appliqué de manière fixe par son guidage (29') sur l'extrémité libre (46) de la tige d'indication du moment de torsion (22), ce corps possédant un prolongement (48) ayant la forme d'un doigt qui agit sur la lame de ressort (28).
